# EUROPÄISCHE PATENTSCHRIFT

(11) **EP 2 697 578 B1**
(45) Veröffentlichungstag und Bekanntmachung des Hinweises auf die Patenterteilung: **24.08.2016**
(21) Anmeldenummer: 12715033.2
(22) Anmeldetag: 04.04.2012
(51) Int. Cl.: F25D 21/14, F25D 23/00

(54) **KÄLTEGERÄT MIT VERDUNSTUNGSSCHALE**
REFRIGERATION APPLIANCE COMPRISING AN EVAPORATION DISH
APPAREIL FRIGORIFIQUE COMPORTANT UN BAC D'ÉVAPORATION

(30) Priorität: 14.04.2011 DE 102011007412
(43) Veröffentlichungstag der Anmeldung: 19.02.2014
(73) Patentinhaber: BSH Hausgeräte GmbH, 81739 München (DE)
(72) Erfinder: DE LA ROSA, Oscar, 89075 Ulm (DE); CIFRODELLI, Frank, 89081 Ulm (DE); LIENGAARD, Niels, 89250 Senden (DE); RAU, Sebastian, 73495 Stödtlen (DE)
(86) Internationale Anmeldenummer: PCT/EP2012/056174
(87) Internationale Veröffentlichungsnummer: WO 2012/139952

(56) Entgegenhaltungen:
- JP-A- 11 132 633
- JP-A- 2000 111 235
- JP-A- 2002 350 035

## Beschreibung

Die vorliegende Erfindung betrifft ein Kältegerät, insbesondere ein Haushaltskältegerät, mit einem Maschinenraum und einer in dem Maschinenraum auf einem Verdichter montierten Verdunstungsschale.

Unter einem Kältegerät wird insbesondere ein Haushaltskältegerät verstanden, also ein Kältegerät das zur Haushaltsführung in Haushalten oder eventuell auch im Gastronomiebereich eingesetzt wird, und insbesondere dazu dient Lebensmittel und/oder Getränke in haushaltsüblichen Mengen bei bestimmten Temperaturen zu lagern, wie beispielsweise ein Kühlschrank, ein Gefrierschrank, eine Kühlgefrierkombination, eine Gefriertruhe oder ein Weinlagerschrank.

Feuchtigkeit aus einer Lagerkammer eines solchen Kältegerätes kondensiert im Laufe des Betriebs an einem die Lagerkammer kühlenden Verdampfer. Wenn sich der Verdampfer zwischen zwei Betriebsphasen auf über 0°C erwärmt, kann das Kondensat vom Verdampfer abfließen; es wird dann in einer sich unter dem Verdampfer erstreckenden Rinne aufgefangen und aus dem Kältegerät abgeleitet. Um das abgeleitete Kondenswasser zu beseitigen, ist es gebräuchlich, in einem an der Rückseite des Kältegerätes angeordneten Maschinenraum die Verdunstungsschale auf einem Verdichter zu montieren, so dass die Abwärme des Verdichters das Kondenswasser erwärmt und seine Verdunstung fördert.

Da bei modernen, hocheffizienten Kühl- und Gefriergeräten nur noch wenig Abwärme erzeugt wird, wird es immer schwieriger, das Kondenswasser mit der Rate, mit der es anfällt, zu verdunsten. Die Oberfläche, die eine Verdunstungsschale maximal haben kann, ist durch die Abmessungen des Maschinenraums begrenzt, so dass durch eine Vergrößerung der Schalenfläche die Verdunstungsleistung nur begrenzt gesteigert werden kann. Versuche, die Verdunstungsoberfläche zu vergrößern, indem mehrere Schalen auf unterschiedlichen Niveaus angeordnet werden, sind auch nur eingeschränkt erfolgreich, da eine Vielzahl großflächiger flacher Schalen im Maschinenraum die Luftzirkulation behindert. Wenn aber mit Feuchtigkeit gesättigte Luft den Maschinenraum nur langsam verlassen kann, bremst dies wieder die Verdunstung. Da außerdem zusätzliche Schalen allenfalls denjenigen Platz im Maschinenraum nutzen können, der zwischen anderen dort montierten Komponenten wie etwa Verdichter, Verflüssiger etc. frei bleibt, wird eine große Zahl kompliziert geformter Schalen benötigt, was die Fertigungskosten erhöht. Es wurde auch bereits vorgeschlagen, die Verdunstung zu effektivieren, indem eine Rohrleitung mit verdichtetem, warmem Kältemittel aus dem Verdichter durch die Verdunstungsschale geführt ist. Auch dieser Ansatz verkompliziert jedoch deutlich den Aufbau der Kältemaschine und führt somit zu hohen Fertigungskosten.

JP2002-350035 A offenbart einen Maschinenraum, in dem zuunterst ein Verdichter, auf dem Verdichter eine Verdunstungsschale und über der Verdunstungsschale ein Verflüssiger angeordnet sind. Seitlich von der Verdunstungsschale ist ein Ventilator angeordnet, um Luft über die Verdunstungsschale zu blasen. Der Platz unterhalb des Ventilators bleibt ungenutzt. Der Maschinenraum beansprucht daher viel Platz und würde in einem Haushaltkältegerät zu einem ungünstigem Verhältnis von Geräteabmessungen zu nutzbarem Kühlraumvolumen führen.

JP 2000-111235 A zeigt einen Maschinenraum eines Kühlschranks mit einem Verdichter, einer auf dem Verdichter angeordneten Verdunstungsschale und einem Ventilator, der unterhalb der Verdunstungsschale, neben dem Verdichter angeordnet ist. Der Ventilator bläst Luft in horizontaler Richtung gegen den Verdichter und gegen eine schräge Wand, die den Luftstrom nach oben ablenkt. Bevor diese Luft über die Verdunstungsschale streichen kann, wird sie an der Decke des Maschinenraums ein zweites Mal abgelenkt. Je schärfer die Richtungswechsel sind, um so schwächer ist des Anteil des vom Ventilator angetriebenen Luftstroms, der die Verdunstungsschale erreicht, und um so geringer ist die Verdunstung. Wollte man die Richtungswechsel abschwächen, indem man die schräge Wand weniger steil macht, so müsste man den Abstand zwischen Ventilator und Verdichter vergrößern, was wiederum ein einem ungünstiges Verhältnis von Geräteabmessungen zu nutzbarem Kühlraumvolumen zur Folge hätte.

JP 11 132633 A zeigt einen Maschinenraum eines Kühlschranks, in dem ein Ventilator auf einem Verflüssiger angeordnet ist, um Kühlluft abwärts in den Verflüssiger zu blasen. Aufgabe der vorliegenden Erfindung ist, ein Kältegerät zu schaffen, bei dem in einem kompakten Maschinenraum eine effiziente Verdunstung von Kondenswasser gewährleistet werden kann.

Die Aufgabe wird gelöst durch ein Kältegerät mit den Merkmalen des Anspruchs 1. Der Ventilator sorgt somit auch bei beengten Einbauverhältnissen für einen ausreichenden Luftaustausch zwischen dem Raum oberhalb der Verdunstungsschale und der Umgebung des Kältegerätes und somit für eine schnelle Abführung des Wasserdampfes aus dem Maschinenraum. So kann eine effiziente Verdunstung trotz beengter Platzverhältnisse in einem kompakt aufgebauten Maschinenraum gewährleistet werden.

Ein Verflüssiger ist an dem Kühlluftweg vorzugsweise stromaufwärts vom Verdunstungsabschnitt angeordnet, so dass sich die Kühlluft auf ihrem Weg am Verflüssiger erwärmt, bevor sie den Verdunstungsabschnitt erreicht. Auf diese Weise werden die beiden wichtigsten Wärmequellen des Kältegeräts zur Förderung der Verdunstung voll ausgenutzt.

Vorzugsweise ist der Ventilator auf dem Verflüssiger montiert.

Um einen einfachen Einbau des Ventilators und des Verflüssigers im Maschinenraum zu ermöglichen und gleichzeitig die Höhe des Maschinenraums möglichst gering halten zu können, ist es zweckmäßig, wenn der Ventilator und der Verflüssiger eine Baueinheit bilden, die in zusammengebautem Zustand in den Maschinenraum einfügbar ist.

Eine Ansaugöffnung für die Kühlluft ist vorzugweise an einer Unterseite des Verflüssigers gebildet.

Eine Auslassöffnung des Ventilators befindet sich vorzugsweise in Höhe der Verdunstungsschale, so dass ein wesentlicher Teil der vom Ventilator ausgeblasenen Luft über dem Wasserspiegel der Verdunstungsschale herstreicht, auch wenn der Kühlluftweg zwischen dem Ventilator und der Verdunstungsschale nicht ringsum geschlossen ist.

Um die Luft über die gesamte Verdunstungsschale hinweg gleichmäßig zu führen, ist es zweckmäßig, wenn eine Wand den Verdunstungsabschnitt zu einer Rückseite des Kältegerätes hin begrenzt. Eine solche Wand kann insbesondere einteilig mit der Verdunstungsschale ausgebildet sein.

Weitere Merkmale und Vorteile der Erfindung werden deutlich anhand der nachfolgenden Beschreibung von Ausführungsbeispielen unter Bezugnahme auf die beigefügten Figuren.

Es zeigen:
- Fig. 1: eine schematische partielle Ansicht von hinten des Gehäuses eines erfindungsgemäßes Haushaltkältegerätes;
- Fig. 2: einen partiellen Schnitt durch das Gehäuse des Kältegerätes in einer zu der Rückseite parallelen Ebene;
- Fig. 3: einen partiellen Schnitt durch das Gehäuse in einer zu der Rückseite senkrechten, vertikalen Ebene;
- Fig. 4: eine zu Fig. 2 analoge Ansicht gemäß eine weiteren Ausgestaltung; und
- Fig. 5: eine zu Fig. 1 analoge Ansicht gemäß einer anderen Ausgestaltung.

Fig. 1 zeigt eine Draufsicht auf die Rückseite des Korpus 1 eines erfindungsgemäßen Haushaltskältegerätes. An einer nicht sichtbaren Vorderseite des Korpus 1 ist in fachüblicher Weise eine hier nicht gezeigte Tür angelenkt, die zusammen mit dem Korpus 1 eine Lagerkammer für Kühlgut begrenzt. An der Rückseite des Korpus 1 ist in Bodennähe in ebenfalls an sich bekannter Weise ein Maschinenraum 2 ausgespart, in dem auf sich in Bodennähe erstreckenden horizontalen Trägerschienen 3 ein Verdichter 4 sowie in eine Baugruppe 5 montiert ist. Die Baugruppe 5 enthält, wie in Fig. 2 zu sehen, in einem rohrartigen, oben und unten offenen Gehäuse 8 einen Verflüssiger 6 und einen Ventilator 7. Der Verflüssiger 6 und der Ventilator 7 sind von unten bzw. oben in das Gehäuse 8 eingefügt, und die auf diese Weise vormontierte Baugruppe ist in den Maschinenraum 2 über dessen offene Rückseite eingeschoben. Der Ventilator 7 ist mit vertikaler Achse angeordnet, um einen gegen die Decke des Maschinenraums gerichteten Luftstrom durch das Gehäuse 8 anzutreiben. Eine Ausblasöffnung 9 am oberen Ende des Gehäuses 8 kann zur Rückseite des Korpus 1 hin durch eine in Fig. 1 gestrichelt dargestellte Deckplatte 10 abgeschirmt sein, um die vom Ventilator 7 durch den Verflüssiger 6 hindurch angesaugte Kühlluft seitwärts, in Richtung einer Verdunstungsschale 11, abzulenken.

Die Verdunstungsschale 11 ist auf dem Verdichter 4 in unmittelbarem wärmeleitendem Kontakt mit diesem montiert. Ein oberer Rand 12 der Verdunstungsschale 11 liegt an einer der Baugruppe 5 zugewandten Seite der Verdunstungsschale 11 und an deren entgegengesetzter Seite jeweils in etwa in Höhe der Ausblasöffnung 9, um den Strom der Kühlluft von der Ausblasöffnung 9 in einen Verdunstungsabschnitt 13, der nach unten durch den Spiegel des Wassers 14 in der Verdunstungsschale 11 und nach oben durch die Decke 15 des Maschinenraums 2 begrenzt ist, nicht zu beeinträchtigen. Wie insbesondere in Fig. 3 zu erkennen, erstreckt sich eine zur Rückwand des Korpus 1 benachbarte Seitenwand 16 der Verdunstungsschale 11 bis knapp unter die Decke 15, um den Strom der Luft im Verdunstungsabschnitt 13 verlustarm zu führen.

Wie in Fig. 2 und 3 gezeigt, kann die Decke 15 oberhalb der Verdunstungsschale 11 einen abwärtsgerichteten Vorsprung 17 aufweisen, um die Strömungsgeschwindigkeit der Luft über dem Wasserspiegel zu erhöhen und so die Verdunstung zu effektiveren.

Der Querschnitt der Fig. 3 zeigt einen Teil der Lagerkammer 18 des Kältegerätes und eines an der Rückwand dieser Lagerkammer 18 angeordneten Verdampfers 19. Eine am Fuß des Verdampfers ausgeformte Kondenswasserauffangrinne 20 ist über ein Ablaufrohr 21 mit der Verdunstungsschale 11 verbunden.

Nachdem die Kühlluft den Verdunstungsabschnitt 13 durchlaufen und in der Darstellung der Fig. 1 und 2 einen linken Rand des Maschinenraums 2 erreicht hat, verlässt sie diesen über dessen offene Rückseite und steigt zwischen der Rückwand der Lagerkammer 18 und einer dieser gegenüberliegenden Gebäudewand 22 (siehe Fig. 3) auf, um sich in der Umgebung des Kältegerätes zu verteilen.

Bei dem in Fig. 1 und 2 dargestellten Aufbau ist der Verdichter 4 durch die vom Ventilator 7 angetriebene Kühlluft nicht direkt gekühlt. Es besteht lediglich eine mittelbare Kühlwirkung, indem der Luftstrom des Ventilators das Wasser 14 kühlt und dieses somit mehr Wärme vom Verdichter aufnehmen kann. An den Seitenwänden des Verdichters 4 erwärmte Luft kann allenfalls in den Spalt 23 zwischen Rückwand und Gebäudewand 22 aufsteigen und wird dort vom Kühlluftstrom mitgespült. Bei der in Fig. 4 gezeigten Abwandlung ist zwischen dem Gehäuse 8 der Baugruppe 5 und der Verdunstungsschale 11 ein Spalt 24 freigehalten, durch den ein Teil der vom Ventilator 7 ausgestoßenen Luft den Verdunstungsabschnitt 13 umgehen kann und stattdessen die Seitenwände des Verdichters 4 umströmt. Die Verteilung der Luft zwischen dem Spalt 24 und dem Verdunstungsabschnitt 13 kann über deren freie Querschnitte, die Höhe des dem Ventilator 7 zugewandten Randes 12 der Verdunstungsschale 11 etc. entsprechend dem Bedarf des Verdichters 4 nach direkter Kühlung festgelegt werden.

Fig. 5 zeigt in einer zu Fig. 1 analogen Ansicht eine dritte Ausgestaltung des erfindungsgemäßen Kältegerätes. Der Maschinenraum 2 ist bei dieser Ausgestaltung nach hinten durch eine vertikale Platte vollständig verschlossen, die allerdings nicht dargestellt ist, um die Komponenten im Innern des Maschinenraums 2 zeigen zu können. Der Ventilator 7 der Baugruppe 5 saugt Kühlluft über einen sich unter der Lagerkammer bis zur Vorderseite des Korpus 1 erstreckenden Kanal 25 an und treibt diese durch den Verdunstungsabschnitt 13 bis zu der der Baugruppe 5 entgegengesetzten Seite des Maschinenraums 2. Dort wird die Kühlluft nach unten abgelenkt und umströmt die Seitenwände des Verdichters 4 auf ihrem Weg zu einem zweiten sich unter der Lagerkammer 18 zur Vorderseite des Korpus 1 erstreckenden Kanal 26. Da sich die am Verflüssiger 6 erwärmte Luft durch Aufnahme von Wasser im Verdunstungsabschnitt 13 abkühlt, kann sie auch den Verdichter 4 noch kühlen. Da sich der Verdichter 4 im Betrieb ähnlich wie der Verflüssiger 6 erwärmt, ist mit Schwitzwasserbildung am Verdichter 4 oder im Kanal 26 nicht zu rechnen.

## Patentansprüche

1. Kältegerät, insbesondere Haushaltskältegerät, mit einem Maschinenraum (2), der wenigstens einen Verdichter (4), eine auf dem Verdichter (4) montierte Verdunstungsschale (11) und einen Ventilator (7) zum Antreiben eines Kühlluftstroms auf einem durch den Maschinenraum (2) verlaufenden Kühlluftweg enthält, wobei der Kühlluftweg einen Verdunstungsabschnitt (13) umfasst, der sich über der Verdunstungsschale (11) erstreckt und über den wenigstens ein Teil des Kühlluftstroms geführt ist, der Ventilator ist stromaufwärts von dem Verdenstungsabschnitt (13) angeordnet, **dadurch gekennzeichnet, dass** der Ventilator (7) ein Axialventilator mit vertikal angeordneter Rotorachse ist, um einen gegen eine Decke (15) des Maschinenraums (2) gerichteten Luftstrom anzutreiben.

2. Kältegerät nach einem der vorhergehenden Ansprüche, **dadurch gekennzeichnet, dass** ein Verflüssiger (6) an dem Kühlluftweg stromaufwärts vom Verdunstungsabschnitt (13) angeordnet ist.

3. Kältegerät nach einem der vorhergehenden Ansprüche, **dadurch gekennzeichnet, dass** der Ventilator (7) auf einem Verflüssiger (6) montiert ist.

4. Kältegerät nach Anspruch 2 oder 3, **dadurch gekennzeichnet, dass** der Ventilator (7) und der Verflüssiger (6) eine in zusammengebautem Zustand in den Maschinenraum (2) einfügbare Baueinheit (5) bilden.

5. Kältegerät nach einem der Ansprüche 2 bis 4, **dadurch gekennzeichnet, dass** eine Ansaugöffnung für die Kühlluft an einer Unterseite des Verflüssigers (6) gebildet ist.

6. Kältegerät nach einem der vorhergehenden Ansprüche, **dadurch gekennzeichnet, dass** eine Auslassöffnung (9) des Ventilators (7) in Höhe der Verdunstungsschale (11) angeordnet ist.

7. Kältegerät nach einem der vorhergehenden Ansprüche, **dadurch gekennzeichnet, dass** eine Wand (16) den Verdunstungsabschnitt (13) zu einer Rückseite des Kältegeräts hin begrenzt.

8. Kältegerät nach Anspruch 7, **dadurch gekennzeichnet, dass** die Wand (16) einteilig mit der Verdunstungsschale (11) ausgebildet ist.

## Claims

1. Refrigeration device, in particular domestic refrigeration device, having a machine space (2), which contains at least a compressor (4), an evaporation dish (11) mounted on the compressor (4) and a ventilator (7) for driving a flow of cooling air on a cooling air path which runs through the machine space (2), wherein the cooling air path comprises an evaporation section (13) which extends over the evaporation dish (11) and via which at least one part of the cooling air flow is guided, the ventilator is arranged upstream of the evaporation section (13), **characterised in that** the ventilator (7) is an axial ventilator with a vertically arranged rotor axis in order to drive an air flow directed against a ceiling (15) of the machine space (2).

2. Refrigeration device according to one of the preceding claims, **characterised in that** a condenser (6) is arranged on the cooling air path upstream of the evaporation section (13).

3. Refrigeration device according to one of the preceding claims, **characterised in that** the ventilator (7) is mounted on a condenser (6).

4. Refrigeration device according to claim 2 or 3, **characterised in that** the ventilator (7) and the condenser (6) form a structural unit (5) which can be inserted into the machine space (2) in an assembled state.

5. Refrigeration device according to one of claims 2 to 4, **characterised in that** an intake opening for the cooling air is formed on an underside of the condenser (6).

6. Refrigeration device according to one of the preceding claims, **characterised in that** an outlet opening (9) of the ventilator (7) is arranged at the height of the evaporation dish (11).

7. Refrigeration device according to one of the preceding claims, **characterised in that** a wall (16) delimits the evaporation section (13) to a rear side of the refrigeration device.

8. Refrigeration device according to claim 7, **characterised in that** the wall (16) is embodied in one piece with the evaporation dish (11).

## Revendications

1. Appareil frigorifique, en particulier appareil frigorifique ménager, avec une machinerie (2) qui contient au moins un compresseur (4), un bac d'évaporation (11) monté sur le compresseur (4) et un ventilateur (7) servant à entraîner un courant d'air froid selon une voie à air froid s'étendant à travers la machinerie (2), dans lequel la voie à air froid comprend une section d'évaporation (13) qui s'étend par dessus le bas d'évaporation (11) et sur lequel au moins une partie du courant d'air froid est mené, dans lequel le ventilateur est disposé en amont de la section d'évaporation (13), **caractérisé en ce que** le ventilateur (7) est un ventilateur axial avec axe de rotor disposé à la verticale, afin d'entraîner un flux d'air dirigé contre le plafond (15) de la machinerie (2).

2. Appareil frigorifique selon l'une des revendications précédentes, **caractérisé en ce qu'**un condenseur (6) est disposé sur la voie à air froid en amont de la section d'évaporation (13).

3. Appareil frigorifique selon l'une des revendications précédentes, **caractérisé en ce que** le ventilateur (7) est monté sur un condenseur (6).

4. Appareil frigorifique selon la revendication 2 ou 3, **caractérisé en ce que** le ventilateur (7) et le condenseur (6) constituent un élément de construction (5) insérable à la machinerie (2) à l'état assemblé.

5. Appareil frigorifique selon l'une des revendications 2 à 4, **caractérisé en ce qu'**un orifice d'aspiration pour l'air froid est constitué sur un côté inférieur du condenseur (6).

6. Appareil frigorifique selon l'une des revendications précédentes, **caractérisé en ce qu'**un orifice de sortie (9) du ventilateur (7) est disposé à hauteur du bac d'évaporation (11).

7. Appareil frigorifique selon l'une des revendications précédentes, **caractérisé en ce qu'**une paroi (16) délimite la section d'évaporation (13) par rapport à un côté arrière de l'appareil frigorifique.

8. Appareil frigorifique selon la revendication 7, **caractérisé en ce que** la paroi (16) est exécutée en une seule pièce avec le bac d'évaporation (11).
